# EUROPÄISCHE PATENTSCHRIFT

(11) **EP 0 473 779 B1**
(45) Veröffentlichungstag und Bekanntmachung des Hinweises auf die Patenterteilung: **02.08.1995**
(21) Anmeldenummer: 90902571.0
(22) Anmeldetag: 16.10.1989
(51) Int. Cl.: F04D 17/16, F04D 25/10

(54) **LÜFTER**
FAN
VENTILATEUR

(43) Veröffentlichungstag der Anmeldung: 11.03.1992
(73) Patentinhaber: Xeme Inc., Scarborough, Ontario M1W 3W6 Canada (CA)
(72) Erfinder: BELOMESTNOV, Petr Ivanovich, Novosibirsk, 630090 (SU)
(74) Vertreter: Moll, Walter, Dipl.-Phys., Dr.
(86) Internationale Anmeldenummer: SU8900268
(87) Internationale Veröffentlichungsnummer: WO9105956

(56) Entgegenhaltungen:
- WO-A-89/07202
- SU-A- 0 985 443
- US-A- 3 467 302

## Beschreibung

### Technisches Gebiet

Die Erfindung bezieht sich auf Einrichtungen, die einen Luft- bzw. einen Gasüberdruck zur Bewegung von Luft bzw. Gas erzeugen und betrifft insbesondere zweckdienliche Lüfter.

### Zugrundeliegender Stand der Technik

Es ist ein Axiallüfter bekannt, der einen Elektromotor enthält, auf dessen Welle ein beschaufeltes Laufrad angeordnet ist. Der Lüfter ist mit einer Sondereinrichtung zur Durchführung einer periodischen Drehung des Elektromotorgehäuses ausgestattet. Dieser Lüfter erzeugt während des Betriebes ein fühlbares aerodynamisches Geräusch, das durch ein für sämtlichen Kreiselgebläse charakteristisches Umströmen der Schaufeln des umlaufenden Laufrades mit Strömungsablösung bedingt ist. Dabei stellen die Schaufeln des funktionierenden Lüfters öfters eine Verletzungsquelle bei unachtsamer Annäherung an das Lüfterlaufrad dar.

Darüber hinaus erzeugt der Lüfter einen Wirbelstrom in einer bestimmten Richtung gerichteten, d.h., der Lüfter bestreicht einen bestimmten kleinen Raumbereich, der durch periodisches Drehen des Motorgehäuses etwas vergrössert werden kann. Diese enge Ausrichtung des Wirbelstromes bedingt eine Unterkühlung bestimmter Körperteile beim Menschen, der sich in der nahen Wirkungszone des Lüfters befindet, und ruft also Erkältungen hervor.

Der vorliegenden Erfindung kommt nach seinem Grundgehalt ein Lüfter gemäß der WO-A-89/07202 am nächsten, der ein Gehäuse besitzt, dessen Wände einen durchgehenden Kanal bilden. Im Kanal befindet sich ein Mehrscheibenrotor, der in Form einer Vielzahl von miteinander mit einem bestimmten Spalt relativ zueinander achsgleich fest verbundenen Scheiben ausgebildet ist. Der Rotor ist mit einer Antriebswelle beispielsweise mit der Elektromotorwelle verbunden und um seine Achse drehbar angeordnet. Darüber hinaus sind im durchgehenden Kanal Trennwände vorgesehen, die auf den beiden gegenüberliegenden Rotorseiten entlang der Rotorachse angebracht sind. Diese Trennwände bilden mit den Gehäusewänden Saug- und Druckgebiete. Ein solcher Lüfter erzeugt dank den in den Grenzschichten neben den Oberflächen der rotierenden Rotorscheiben wirkenden Viskosreibungskräften zwei entgegengesetzt gerichtete Luftströme. Da in der Arbeitszone desselben keine grösseren Ablösungs- und Wirbelströmungen auftreten, die die bekannten Strömungsmaschinen charakterisieren, wird in diesem Lüfter ein niedriger Pegel des entstehenden aerodynamischen Geräusches gewährleistet. Die Lüfterkonstruktion sieht eine verdeckte Anordnung des Laufrades vor, was die Gefahr einer zufälligen Berührung der Scheiben des umlaufenden Rotors ausschliesst. Die Übertragungsart der Bewegungsenergie auf die Luft bedingt in diesem Lüfter die Entstehung von laminaren Strömungen am Austritt aus dem Lüfter innerhalb eines weiten Rotordrehzahlbereiches infolge geringer Werte der hydraulischen Durchmesser der Strömungskanäle, die schmale Spalte zwischen den benachbarten Scheiben darstellen. Laminare Luftströme vermindern etwas den Unterkühlungsgrad einzelner Körperteile in der Wirkungszone des Lüfters und reduzieren die Erkältungswahrscheinlichkeit. Ausserdem verringert das Vorhandensein zweier Paare von Saug- und Druckgebieten, die aneinander stossen und auf den gegenüberliegenden Rotorseiten im Gehäuse bestehen, die Ausrichtungsschärfe der austretenden Ströme dank der Luftüberströmung aus den Druckgebieten in die benachbarten Sauggebiete, was dazu beiträgt, dass die Ströme zerstreut und die schädlichen Einwirkung auf den menschlichen Organismus vermindert werden.

Allerdings wird angesichts einer exakten Umverteilung der zwei parallelen Luftströme in zwei entgegengesetzte Richtungen, bei denen die Querschnittsflächengrösse den Grössen der im durchgehenden Kanal vorgesehenen Bohrungen etwa gleich ist, die scharfe Ausrichtung dieser Ströme aufrechterhalten, so dass dadurch keine für den Menschen' komfortablen Bedingungen im jeweiligen Raum geschaffen werden können, die durch einen geringen, im gesamten Raumvolumen verteilten Luftaustausch zwecks Herstellung einer günstigen und für die menschlichen Gesundheit ungefährlichen Umgebung, insbesondere bei erhöhter Temperatur und Feuchtigkeit, gekennzeichnet sind.

Aus US-A-3 467 302 ist ein Schleuderradgeblase bekannt, bei dem das Gebläsegehäuse um die Propellerachse drehbar ist und an den Luftauslaßöffnungen des Gehäuses Umlenkstutzen derart angeordnet sind, daß die durch Luftumlenkung entstehenden Reaktionskräfte das Gehäuse entgegengesetzt zur Drehrichtung des Propellers in Drehung versetzen.

Der Erfindung liegt die Aufgabe zugrunde einen Lüfter der oben angegebenen Art so auszubilden, daß er einen gleichmäßig im Raum zersträuten Luftstrom erzeugt.

Die Aufgabe wird erfindungsgemäß durch den im Anspruch 1 angegebenen Lüfter gelöst.

Im erfindungsgemässen Lüfter wird das Gehäuse dank der Ausführung dieses Gehäuses mit einer Drehungsmöglichkeit um die Rotorachse auf Kosten von aerodynamischen Kräften in Drehung versetzt, wodurch im Raum zerstreute Luftströme erzeugt werden, die einen günstigen Luftaustausch im gesamten Raumvolumen gewährleisten, so dass dadurch komfortable und für die menschliche Gesundheit ungefährliche Bedingungen geschaffen werden.

### Kurze Beschreibung von Zeichnungen

In folgendem wird die Erfindung in der Beschreibung eines konkreten Ausführungsbeispiels derselben unter Bezugnahme auf die beiliegenden Zeichnungen erläutert, in denen es zeigt:
Fig. I die Gesamtansicht eines erfindungsgemässen Lüfters, im Längsschnitt;
Fig. 2 einen Schnitt nach der Linie A-A von Fig. I:

### Bevorzugte Ausführungsvariante der Erfindung

Der in Fig. I, 2 dargestellte Lüfter enthält einen Mehrscheibenrotor I in Form einer Vielzahl von achsgleichen Scheiben 2, deren Achse 3 mit einer Antriebswelle 4 verbunden ist. Als Drehantrieb dient in der Regel ein Elektromotor 5, wie dies im vorliegenden Beispiel beschrieben ist.

Die Scheiben 2 des Rotors I sind an einer Welle 6 mit einem bestimmten Spalt relativ zueinander befestigt, die in der vorliegenden Ausführungsform mit der Welle 4 des Elektromotors 5 starr verbunden ist. Denkbar ist eine Ausführungsform mit der Verbindung der Welle 6 des Rotors I mit der Welle 4 des Elektromotors 5 beispielsweise mit Hilfe einer Kupplung. Der Rotor I befindet sich in einem Gehäuse 7, dessen Wände einen zur Achse 3 des Rotors I senkrechten durchgehenden Kanal 8 (Fig. 2) bilden. Im Kanal 8 sind zwei Trennwände 9, I0 befestigt, die auf den zwei gegenüberliegenden Seiten des Rotors I entlang der Achse 3 des Rotors I angeordnet sind. Die Länge der Trennwände 9, I0 (Fig. I, 2) ist der Höhe des durchgehenden Kanals 8 gleich, und die Breite derselben ist etwa dem Abstand der Bohrung des Kanals 8 von den Scheiben 2 des Rotors I gleich.

Die Trennwände 9, I0 unterteilen den Innenraum des Kanals 8 auf jeder Seite des Rotors I in jeweilige Sauggebiete II, I2 und Druckgebiete I3, I4.

Das Gehäuse 7 (Fig. I) ist an dem Ständer I5 des Elektromotors 5 in einem Lager I6 drehbar montiert. Der Elektromotor 5 ist in einem Sockel I5 in Dämpfern I8 installiert.

Im Sockel I7 ist eine Reibungsbremse I9 angeordnet.

Der in Fig. I, 2 dargestellte Lüfter wird wie folgt betrieben.

Bei der Umdrehung des am Ende der Welle 4 des Elektromotors 5 befestigten Rotors I in der durch einen Pfeil B angedeuteten Richtung (Fig. 2) bewegt sich die Luft im Gehäuse 7 des Lüfters dank den wirkenden Viskosreibungskräften, die in den Grenzschichten an den Oberflächen der Scheiben 2 entstehen, in zwei entgegengesetzten Richtungen, wobei zwei durch die Pfeile C und D angedeutete Gegenströme entstehen. In der einen Richtung bewegt sich die Luft aus dem Sauggebiet II, die von der Wand des Gehäuses 7 und der Trennwand I0 gebildet ist, in das Druckgebiet I3, das von derselben Wand des Gehäuses 7 und der Trennwand 9 gebildet ist. In der anderen Richtung bewegt sich die die Luft aus dem Sauggebiet I2, das von der Wand des Gehäuses 7 und der Trennwand 9 gebildet ist, über die Zwischenscheibengebiete des Rotors I in das Druckgebiet I4, das von derselben Wand des Gehäuses 7 und der Trennwand I0 gebildet ist. Die im Gehäuse 7 entstehenden Gegenströme umströmen, die Innenflächen der Wände des Gehäuses 7 und die Oberflächen der Trennwände 9 und I0, die den Druckgebieten I3 und I4 zugewandt sind, und erzeugen dank der vorhandenen Viskosreibung ein Kräftepaar, bei dem die Kräfte an der Konstruktion des Gehäuses 7 angelegt und in der Drehrichtung des Rotors I ausgerichtet sind.

Ausserdem wirken die in die Sauggebiete II und I2 eintretenden Luftströme mit den Oberflächen der Trennwände 9 und I0 die den genannten Sauggebieten zugewandt sind, zusammen, wodurch ein Kräftepaar erzeugt wird, bei dem die Kräfte an der Konstruktion des Gehäuses 7 angelegt sind und in der zur Umlaufrichtung des Rotors I entgegengesetzten Richtung wirken. Aus der Bedingung der Stetigkeit der Strömungen in den Sauggebieten II und I2, die grössere Querschnittsflächen als die Druckgebiete I3, I4 besitzen, ergibt sich, dass die Geschwindigkeit der Luftströme in den Sauggebieten II, I2 geringer als in den Druckgebieten I3, I4 ist. Darüber hinaus sind auch die Flächeninhalte der von diesem Strömen umströmten Oberflächen der Trennwände 9 und I0 bedeutend kleiner als die Summe der Flächeninhalte der Oberflächen der gegenüberliegenden Seiten der Trennwände 9 und I0 sowie der Wände des Gehäuses 7. Deshalb fällt das resultierende Moment, das an der Konstruktion des Gehäuses 7 angelegt wird, mit der Drehrichtung des Rotors I zusammen, so dass das Gehäuse 7, indem es sich im Lager I6 relativ zum Ständer I5 des Elektromotors 5 dreht, eine Drehbewegung in dieser Richtung erhält. Infolge einer ununterbrochenen Kreisbewegung des Lüftergehäuses 7 zerstreuen sich die aus demselben austretenden Luftströme im umgebenden Raum. Bei der Umdrehung des Rotors I und des Gehäuses 7 nehmen die Dämpfer I8, auf denen der Elektromotor 5 im Sockel I7 angeordnet ist, die Vibrationen auf, die infolge einer eventuell auftretenden Unwucht des Rotors I entstehen, und setzen den Pegel des erzeugten Geräusches herab.

Die experimentelle Prüfung eines Versuchsmusters in einer Tischausführung des erfindungsgemässen Lüfters mit der angemeldeten Konstruktion ergab, dass dank einer ununterbrochenen Kreisbewegung des Gehäuses 7, die sich durch die Zusammenwirkung von in demselben bei der Umdrehung des Mehrscheibenrotors I entstehenden, gegeneinander gerichteten Luftströmen und von diesen umströmten Oberflächen einzelner Elemente des Gehäuses 7 ergibt, eine effektive Verringerung der Ausrichtungsschärfe der austretenden Luftströme bei deren Zerstreuung im umgebenden Raum erzielt wird, wodurch die Gefahr von durch Erkältungen hervorgerufenen Erkrankungen in der Wirkungszone des Lüfters beseitigt ist. Durch den Lüfter werden komfortable Bedingungen geschaffen, seine Funktion ist der eines Fächers (Grossfächers) ähnlich. Es ist so gut wie kein Geräusch hörbar. Die Anwendung einer Reibungsbremse I9 ermöglicht eine Regelung der Umdrehungsgeschwindigkeit des Gehäuses, wodurch ein günstigster Lüftungszustand eingestellt werden kann. Darüber hinaus besitzt die Einrichtung die Eigenschaft, die Umdrehungsgeschwindigkeit des Gehäuses in einem beliebigen Betriebszustand automatisch erhöhen zu können, so bei der Annäherung von Händen bzw. anderen Körperteilen an ein bzw. an die beiden Druckgebiete, und zwar nur für die Zeit, in welcher sich diese in unmittelbarer Nähe der Austrittskanäle des Lüfters befinden. Diese Eigenschaft, die bei einem Anstieg des Gesamtdruckes in den Druckgebieten aufgrund von in der Nähe der Luftaustrittskanäle erscheinenden Hindernissen (beispielsweise menschlichen Händen u.ä.) und demnach wirksam werdenden Viskosreibungskräften zwischen den Luftströmen und den Oberflächen der von denselben umströmten Gehäuseteilen zutage tritt, die das an der Gehäusekonstruktion angelegte Drehmoment steigern und die Umdrehung des Gehäuses beschleunigen, gewährleistet eine kurzzeitige Einwirkung der Luftströme auf die in der Nähe sogar der nächstliegenden Wirkungszone der Lüfters zufällig erscheidenden Körperteile, was deren Unterkühlung ausschliesst und somit die durch dieselbe bedingten Erkältungen verhindert.

### Gewerbliche Anwendbarkeit

Der Lüfter kann in der Haushaltstechnik zum Regeln des Luftaustausches in Räumen, zum Schaffen einer für den Menschen günstigen und ungefährlichen Luftumgebung angewendet werden.

Der Lüfter kann auch zum Aufrechterhalten der für die Durchführung technologischer Prozesse in Produktionsräumen erforderlichen Luftumgebung eingesetzt werden.

## Patentansprüche

1. Lüfter mit einem Gehäuse (7) und einem darin angeordneten Mehrscheibenrotor (1), der mittels einer mit ihm verbundenen Antriebswelle (4) um seine eigene Achse (3) drehbar ist, wobei die Wände des Gehäuses (7) einen durchgehenden Kanal (8) bilden und in dem Kanal (8) beiderseits des Rotors (1) zur Rotorachse (3) parallele Trennwände (9, 10) vorgesehen sind, die den Innenraum des Kanals (8) auf jeder Seite des Rotors (1) in Sauggebiete (11, 12) und Druckgebiete (13, 14) unterteilen, dadurch **gekennzeichnet**, daß das Gehäuse (7) um die Achse (3) des Rotors (1) drehbar gelagert ist und bei Rotation des Rotors (1) durch die in den Saug- und Druckgebieten (11, 12, 13, 14) beiderseits jeder Trennwand (9, 10) entstehenden aerodynamischen Kräfte in gleicher Drehrichtung wie der Rotor (1) rotiert.

2. Lüfter nach Anspruch 1, **gekennzeichnet** durch eine am Gehäuse (7) angreifende Reibungsbremse (19).

## Claims

1. A fan comprising a casing (7) having walls defining a flow duct (8) accommodating a multiple-disc rotor (1) connected to a drive shaft (4) for rotation about an axis (3) of said rotor, and baffles (9, 10) positioned on opposite sides of the rotor (1) parallel to the axis (3) thereof and defining, together with the casing walls, suction areas (11, 12) and delivery areas (13, 14) wherein the casing (7) is mounted for rotation about the axis (3) of the rotor (1) in the direction of rotation of the rotor during operation of the fan, said rotation of the casing being caused by aerodynamic forces of air flowing through the fan from opposite sides of said casing, via one of said suction areas and delivery areas, successively.

2. Fan according to claim 1, **characterized** by a friction brake (19) engaging that casing (7).

## Revendications

1. Ventilateur comprenant un boîtier (7) avec des parois définissant un canal de débit (8) dans lequel est logé un rotor à disques multiples (1) relié à un arbre de commande (4) pour la rotation autour d'un axe (3) dudit rotor, et des déflecteurs (9, 10) positionnés de côtés opposés dudit rotor (1) en parallèle à l'axe (3) de celui-ci et définissant, conjointement avec les parois dudit boîtier, des régions de succion (11, 12) et des régions de déversement (13, 14), ledit boîtier (7) étant monté pour la rotation autour dudit axe (3) dudit rotor (1) en sens de rotation dudit rotor lors l'opération dudit ventilateur, ladite rotation dudit boîtier étant provoquée par des forces aérodynamiques d'air passant par ledit ventilateur à partir de côtés opposés dudit boîtier à travers l'une desdites régions de succion et de déversement successivement.

2. Ventilateur selon la revendication 1, **caractérisé** par un frein à friction (19) en prise avec ledit boîtier (7).
